# EUROPÄISCHE PATENTSCHRIFT

(11) **EP 2 605 887 B1**
(45) Veröffentlichungstag und Bekanntmachung des Hinweises auf die Patenterteilung: **14.10.2015**
(21) Anmeldenummer: 11745962.8
(22) Anmeldetag: 16.08.2011
(51) Int. Cl.: B24C 1/00, B24C 7/00

(54) **VORRICHTUNG UND VERFAHREN ZUR ABGABE VON TROCKENEISSCHNEE**
DEVICE AND METHOD FOR DISPENSING DRY ICE SNOW
DISPOSITIF ET PROCÉDÉ POUR DISTRIBUER DE LA GLACE SÈCHE

(30) Priorität: 16.08.2010 EP 10172867
(43) Veröffentlichungstag der Anmeldung: 26.06.2013
(73) Patentinhaber: desisa GmbH, 9500 Wil (CH)
(72) Erfinder: SOLENTHALER, Juerg, CH-9552 Bronschhofen (CH); ZEINTL, Max, CH-9500 Wil (CH)
(74) Vertreter: Hepp Wenger Ryffel AG
(86) Internationale Anmeldenummer: PCT/EP2011/064070
(87) Internationale Veröffentlichungsnummer: WO 2012/022735

(56) Entgegenhaltungen:
- EP-A1- 1 769 886
- WO-A1-2006/083890
- DE-B3-102008 025 361
- FR-A1- 2 911 809
- US-A- 1 272 222
- US-A- 4 735 135
- US-A1- 2003 064 665
- US-B1- 7 673 638

## Beschreibung

Die Erfindung betrifft eine Vorrichtung und ein Verfahren zur Abgabe von wahlweise Trockeneisschnee oder Trockeneispellets mit den Merkmalen des Oberbegriffs der unabhängigen Patentansprüche.

Es ist bekannt, Oberflächen mittels Trockeneisgranulaten ("Pellets") zu reinigen. Bei den Pellets handelt es sich um verdichtetes und/oder gepresstes Trockeneis.

Zum Ansaugen von Pellets aus einem Vorratsbehälter ist es bekannt, eine Strahlenpistole mit einer Druckluftleitung zu verbinden und die Pellets nach dem Venturiprinzip anzusaugen. Die Pellets werden durch einen Schlauch mit einer an dem freien Ende des Schlauchs vorgesehenen Strahlpistole gegen eine zu reinigende Oberfläche geschleudert.

Die Druckluft kann gleichzeitig dazu genutzt werden, den Ansaugstutzen mittels einer Pneumatikanordnung hin und her zu bewegen. Ein solches Verfahren und eine entsprechende Vorrichtung sind beispielsweise in EP 1 769 886 gezeigt.

Es ist andererseits bekannt, Oberflächen mittels Trockeneisschnees (auch "CO2-Schnee", im Folgenden "Schnee" genannt) zu reinigen.

Unter Trockeneisschnee wird in der vorliegenden Anmeldung eine Ansammlung locker zusammenhängender CO2-Kristalle verstanden. Das Dichteverhältnis von Pellets und Schnee beträgt ungefähr 1 : 2/3.

Durch die geringere kinetische Energie der Kohlendioxidpartikel ist das CO2-Schneestrahlen ein deutlich weniger abrasives Verfahren als das Pellet-Strahlen und daher für das Reinigen empfindlicher Oberflächen geeignet. Das Pellet-Strahlen ist hingegen besser bei stärkeren Verschmutzungen und für gröberes Reinigen einzusetzen. Folglich ergänzen sich die beiden Verfahren.

Der Schnee kann ebenfalls durch einen Schlauch mit einer am freien Ende des Schlauchs vorgesehenen Strahlpistole gegen eine zu reinigende Oberfläche geschleudert werden ("Strahlen").

Während für die Reinigung mit Pellets das Strahlmittel zumeist vorproduziert werden kann, wird bei der Reinigung mit Trockeneisschnee der CO2-Schnee in der Regel als Teil des Gesamtprozesses kontinuierlich erzeugt. Damit wird einem Zusammenklumpen des Schnees vorgebeugt. Ein solches Verfahren und eine entsprechende Vorrichtung sind beispielsweise aus EP 1 843 874 bekannt.

Es hat sich allerdings gezeigt, dass die Reinigungswirkung von frisch produziertem Trockeneinsschnee weniger gut ist. Trockeneinsschnee, der eine gewisse Zeit abgestanden ist, wird körniger und eignet sich besser zum Reinigen.

Andererseits neigt CO2-Schnee, insbesondere nach längerer Lagerung, aufgrund von Schwerkraft, Erwärmung und/oder Anlagerung von Kondenswasser zum Verklumpen und ist folglich schlechter oder gar nicht mehr förderbar.

Das Zusammenklumpen kann auch verhindert werden, indem das Trockeneis in einer Düse verwirbelt wird und der Schnee erst beim Austritt aus der Düse erzeugt wird, wie es beispielsweise in EP 1 843 874 gezeigt ist.

Ausserdem kann der Trockeneisschneebehälter in Vibration versetzt werden, wie z.B. in US 3670516 oder in der WO 2006/083890 offenbart, welche eine Vorrichtung und ein Verfahren nach den Oberbegriffen der Ansprüche 1 und 11 zeigt, oder das geförderte Trockeneis wird, wie z.B. in US 3786644 gezeigt, einem elektrischen Feld ausgesetzt, sodass sich elektrostatisch geladene Trockeneispartikel abstossen. Nach dem Stand der Technik unterscheiden sich Vorrichtungen zur Abgabe von Trockeneis-Pellets und Trockeneisschnee grundsätzlich, sodass, falls für eine Oberflächenreinigung beide Verfahren gewünscht sind, zwei verschiedene Anlagen beschafft werden müssen.

Nach dem Stand der Technik gestaltet sich eine Vereinigung der beiden Techniken insbesondere deshalb schwierig, weil bei der Förderung von Schnee die Gefahr eines Verklumpens in der Förderungseinrichtung besteht und folglich die Leitungen verstopfen und/oder der Schnee nicht kontinuierlich nachfliesst. Es kann auch vorkommen, dass sich bei einer Anlage, die den Schnee mit Druckluft fördert, der Schnee um den Ansaugbereich herum ansammelt, dort verklumpt und nicht mehr abgesaugt werden kann. Es ist deshalb eine Aufgabe der vorliegenden Erfindung, die Nachteile des Bekannten zu vermeiden, insbesondere also eine Vorrichtung und ein Verfahren zur Abgabe von Schnee und zur Abgabe von wahlweise Pellets oder Schnee zu schaffen, wobei das Verklumpen von Schnee verhindert wird und/oder der Schnee wieder aufgelockert wird. Die erfindungsgemässe Vorrichtung und das erfindungsgemässe Verfahren sollen es ausserdem erlauben, auf möglichst einfache Art und Weise eine Vorrichtung zu schaffen, welche Platz sparend und kostengünstig einsetzbar ist. Zudem wird eine Möglichkeit gesucht, eine bestehende Vorrichtung zur Abgabe von Trockeneis-Pellets einfach und kostengünstig zu einer Vorrichtung zur Abgabe von Trockeneisschnee und/oder zur Abgabe von Trockeneisschnee oder Trockeneis-Pellets umzurüsten. Erfindungsgemäss wird diese Aufgabe mit Vorrichtungen und Verfahren mit den Merkmalen der unabhängigen Patentansprüche gelöst.

Die Platte ist da-mit Durchlassöffnungen versehen.

Die Platte, die in einen Vorratsbehälter zur Aufnahme von Trockeneisschnee eingesetzt werden kann, dient vorwiegend zum Auflockern und zum Dosieren von dem Trockeneisschnee. Der Trockeneisschnee liegt auf der Platte und kann in Portionen durch die Durchlassöffnungen fallen. Das Zusammenklumpen von Trockeneisschnee wird dadurch verhindert.

Die Einsetzplatte kann eine flache, selbst tragende Struktur besitzen und brett- oder blechartig ausgebildet sein.

Die Platte kann auch einen Rahmenstruktur aufweisen, in welcher ein Sieb oder eine Lochblech aufgenommen ist.

Die Platte kann mit einem Auflageelement, insbesondere einem Auflagering, versehen sein. Das Auflageelement ist bevorzugt nicht fest mit der Platte verbundenen.

Wird die Platte in eine Vorrichtung zur Reinigung mit Trockeneis eingesetzt, so sorgt insbesondere ein auf die Platte aufgelegtes Auflageelement dafür, dass die beispielsweise mit Druckluft nach oben bewegte Platte durch die Gravitationswirkung des Auflageelements wieder nach unten gedrückt wird. Da das Auflageelement nicht, oder zumindest nicht starr, mit der Platte verbunden ist, wird es bei der Aufwärtsbewegung der Platte vertikal nach oben katapultiert. Das Zurückfallen des Auflageelements auf die Platte sorgt dafür, dass dieses wieder seine Ausgangsposition einnimmt. Das Auflageelement schlägt beim Zurückfallen auf die Einsetzplatte und der dadurch entstehende Ruck lässt auf der Platte liegendes Trockeneis durch die Durchlassöffnungen fallen. Gleichzeitig wird zwischen Auflageelement und Einsetzplatte befindlicher Trockeneisschnee durch die Durchlassöffnungen gedrückt.

Die Einsetzplatte kann auch fest in einem Innenbehälter, der gegenüber dem Vorratsbehälter beweglich ist, montiert sein.

Die Platte ist bevorzugt mit einem Anschlagelement versehen, auf das bei der Förderung von Trockeneisschnee ein Rüttelelement wirkt. Das Anschlagelement weist dazu vorteilhafterweise eine Anschlagfläche auf.

Die Einsetzplatte kann ausserdem mit einer Luftansaugröhre verbunden sein. Bei der Luftansaugröhre kann es sich um ein länglich geformtes massives Element mit Öffnungen an beiden Enden handeln, welches inwendig hohl ist. Die Röhre kann zylindrisch geformt sein und/oder zumindest eine längs der Längsachse konstante Querschnittsfläche aufweisen. Die Ansaugröhre bietet einen bevorzugten Pfad für mit dem Trockeneis angesaugte Luft.

In einer bevorzugten Ausführung ist die Einsetzplatte mit einem Anschlagkörper, der eine Anschlagfläche aufweist, verbunden. Die Platte kann in diesem Fall durch direktes Anschlagen der Anschlagfläche gerüttelt werden.

Die Platte kann ausserdem einen Dorn aufweisen, der in die Luftansaugröhre und/oder in die Auslassöffnung hineinragt. Der Dorn sorgt für eine axiale Führung.

Das Einsetzen der Platte sorgt dafür, dass eine Vorrichtung zur Reinigung mit Trockeneis-Pellets, wie beispielsweise in EP 1 769 886 beschrieben, zu einer Vorrichtung zur Reinigung mit Trockeneisschnee umgerüstet wird. Eine in eine solche Vorrichtung eingesetzte Platte verhindert nämlich durch den Siebeffekt der Platte, dass anstelle von Trockeneis-Pellets eingefüllter Trockeneisschnee beim Förderungsprozess zusammenklumpt. Gleichzeitig wird aufgrund der Rüttelbewegung der gelockerte Schnee durch die Durchlassöffnungen gefördert.

Lässt sich die Platte wieder herausnehmen, so kann auf einfache Art und Weise wieder auf den Betrieb mit Trockeneis-Pellets umgerüstet werden. Die Kombination aus Trockeneis-Pellet-Reiniger und Einsetzplatte stellt also eine Vorrichtung zur Reinigung mit sowohl Trockeneis-Pellets als auch Trockeneisschnee dar.

In einer bevorzugten Ausführung weist die Platte ein Sieb oder Gitter auf, welches beispielsweise von einem Rahmen umfasst wird. Die Grösse und Anordnung der Durchlassöffnungen beeinflussen die Durchlassmenge und die räumlichen Verteilung des Trockeneisschnees. Die Grösse und Anordnung der Durchlassöffnungen und der Platte sind bevorzugt an die Geometrie des Vorratsbehälters und/oder der Auslassöffnung angepasst.

Die Vorrichtung ist derart ausgebildet, dass eine Einsetzplatte mit Durchlassöffnungen, insbesondere wie oben beschrieben, vorgesehen ist. Die Platte befindet sich im Innern des Vorratsbehälters und unterteilt den Vorratsbehälter in zwei Bereiche, wobei sich im ersten Bereich der, insbesondere ungesiebte und kompaktere, Trockeneisschnee und im zweiten Bereich der durch die Platte geförderte, insbesondere gelockerte, Schnee befindet. Der Vorratsbehälter eignet sich zur Aufnahme von beispielsweise vorgängig produziertem Trockeneischnee oder vorgängig produzierten Trockeneis-Pellets.

Bei der Einsetzplatte handelt es sich um eine einsetz- und herausnehmbare Platte.

Sie ist mittels des Rüttelmittels rüttelbar und/oder mittels Abstreifmittels abstreifbar, so dass der Trockeneisschnee die Durchlassöffnungen durchdringt und nicht auf der Platte liegen bleibt.

Bei dem Rüttelmittel kann es sich im ein mechanisch, hydraulisch, pneumatisch, elektromagnetisch oder piezoelektrisch getriebenes Rüttelmittel handeln.

Die Einsetzplatte kann zum Beispiel durch mechanische Stösse gerüttelt werden oder mittels Ultraschall.

Bei dem Abstreifmittel kann es sich beispielsweise um ein Schabwerkzeug, ein Rakel oder eine Bürste handeln, mittels derer der Schnee, ähnlich wie bei einem Passevite, durch die Durchlassöffnungen gepresst wird.

In einer bevorzugten Ausführung der Erfindung ist der Vorratsbehälter aus wärmetechnisch isolierendem Material gefertigt, wodurch der Schmelz- beziehungsweise Sublimiervorgang des Schnees deutlich verlangsamt wird. Der Trockeneisschnee muss also weniger häufig nachgefüllt werden.

Das Einstellen der Rüttelfrequenz und/oder der Abstreiffrequenz erlaubt die Dosierung der pro Zeit durch die Platte geförderte Schneemenge.

In einer bevorzugten Ausführung der oben beschriebenen Vorrichtung weist die Vorrichtung ausserdem eine Vorrichtung zur Produktion von Trockeneis auf.

Die Vorrichtung ist bevorzugt so klein und leicht dimensioniert, dass sie von Hand transportierbar ist. Dazu besitzt die Vorrichtung zum Beispiel Rollen oder ist auf einem Wagen transportierbar.

In einer bevorzugten Ausführung einer wie oben beschriebenen Vorrichtung mit Einsetzplatte ist das Rüttelmittel eine direkt oder indirekt auf die Platte wirkende Stossvorrichtung.

Die Einsetzplatte kann gefedert befestigt oder aufliegend sein.

Die Stossvorrichtung kann einen beispielsweise periodisch auf die Platte einwirkenden Hammer umfassen, welcher die, beispielsweise gefedert befestigte, Platte in Schwingung versetzt. Dadurch kann ein kontinuierliches Hindurchrieseln von Trockeneisschnee erreicht werden.

Alternativ oder zusätzlich kann der Vorratsbehälter selbst mittels des Rüttelmittels rüttelbar sein. Ein ausserhalb des Vorratsbehälters angebrachtes Rüttelmittel kann den Vorratsbehälter rütteln. Gleichzeitig kann eine, bevorzugt gefedert befestigte, Platte gerüttelt werden.

Bei einem aussen angebrachten Rüttelmittel könnte es sich um eine Stossvorrichtung handeln, welche insbesondere mit periodischem Stossen auf den Vorratsbehälter einwirkt.

In einer bevorzugten Ausführung der Vorrichtung liegt die Rüttelfrequenz bevorzugt zwischen 1 und 10 Hz. Die Rüttelamplitude der Platte beträgt bevorzugt zwischen 1 und 20 mm. Durch Einstellen der Rüttelfrequenz und der Rüttelamplitude kann der pro Zeit geförderte Schnee angepasst werden.

In einer bevorzugten Ausführung der Vorrichtung ist der Vorratsbehälter mit einer Druckluftvorrichtung verbunden, mittels welcher das Fördergut abgebbar ist.

Dazu kann der Behälter mit einer Förderleitung, insbesondere einer flexiblen Röhre, versehen sein, welche am einen Ende mit dem Behälter und am anderen Ende mit einer Druckluftpistole verbunden ist. Über die Pistole ist mittels der Druckluftvorrichtung ein Unterdruck in der Röhre erzeugbar, wodurch beispielsweise der durch die Einsetzplatte geförderte Schnee oder Trockeneis-Pellets angesaugt und durch die Druckluftpistole abgegeben werden können.

Die Förderleitung kann als frei beweglicher Ansaugstutzen ausgeführt und mit einem Oszillationsventil ansteuerbar sein. Der Ansaugstutzen kann dann als Rüttelmittel gegen eine Anschlagfläche auf der Einsetzplatte oder dem Vorratsbehälter einwirken.

Alternativ zur Einsetzplatte kann das mindestens eine Auswahlelement zum Festlegen von Pellets als Fördergut ein insbesondere vollständig im Innern des Vorratsbehälters befindliches Aufmischelement sein, das bevorzugt parallel zu einer Achse hin und her bewegbar ist.

Bei dem Aufmischelement handelt es sich beispielsweise um eine Stange oder ein Rohr, an welcher senkrecht zur Achse radial sternförmig Querelemente angebracht sind, die der Zentrierung dienen. Mittels des Aufmischelements kann verhindert werden, dass Trockeneis-Pellets zusammenkleben und die Vorrichtung blockieren. Das Aufmischelement kann ausserdem eine Anschlagfläche aufweisen, gegen die während des Betriebes ein beweglicher Ansaugstutzen schlägt und dabei Trockeneis-Pellets oder Klumpen von Trockeneis-Pellets zerschlägt.

Vorteilhafterweise umfasst das Aufmischelement ausserdem einen in den Ansaugstutzen hineinreichende Dorn, die ein Verkeilen der Pellets im Ansaugstutzen verhindert und die Ansaugöffnung des Ansaugstutzens freihält.

In einer weiteren vorteilhaften Ausführung ist das Aufmischelement mit einem Innenbehälter verbunden.

Entscheidet sich ein Benutzer für ein anderes Auswahlelement und entfernt beispielsweise das Aufmischelement, um eine Einsetzplatte in den Behälter einzusetzen, so kann er mit dem Aufmischelement und dem Innenbehälter die restlichen im Behälter verbliebenen Pellets entfernen. Umgekehrt kann er mit dem Aufmischelement gleich Pellets in den Behälter füllen, wenn er diese bereits in den Innenbehälter gegeben hat.

Analoges gilt für das Einfüllen und Entnehmen von Trockeneisschnee, wenn die Einsetzplatte mit einem Innenbehälter verbunden ist.

In einer weiteren bevorzugten Ausführung der Vorrichtung ist als Auswahlelement ein an der Vorrichtung angebrachter Schalter vorgesehen, der das Rüttel- und/oder Streichmittel gemäss der gewünschten Förderart einstellt. Zum Beispiel kann für die Förderung von Trockeneisschnee eine bestimmte Rüttelfrequenz und/oder Rüttelamplitude eingestellt werden und für die Förderung von Trockeneis-Pellets eine andere.

Wahlweise dient die Vorrichtung zur Förderung von Pellets oder Trockeneisschnee.

In einer weiteren bevorzugten Ausführung der Vorrichtung ist die Vorrichtung mit einer Absaugvorrichtung versehen. Beispielsweise kann Trockeneisschnee auf eine Oberfläche, z.B. der Innenraum eines Fahrzeugs, gestrahlt werden, während gleichzeitig das sublimierte CO2-Gas und die durch das Strahlen gelösten Schmutzpartikel abgesaugt werden. Die Absaugung wird so angeordnet, dass mit dem Trockeneisstrahl möglichst in einem Bereich, der von der der Absaugung erfasst ist, gestrahlt werden kann. Die Anordnung von Trockeneisstrahlgerät und Absaugung oder Gebläses ist bevorzugt so gewählt, dass die abgelöste Verschmutzung möglichst direkt aus dem Innenraum, zum Beispiel dem Fahrzeuginnen- oder Motorenraum gelangen kann.

Beim erfindungsgemässen Verfahren zur Abgabe von wahlweise entweder Trockeneisschnee oder Trockeneis-Pellets wird in einem ersten Schritt entweder Trockeneisschnee oder Trockeneis-Pellets als Fördergut ausgewählt und insbesondere im Vorratsbehälter deponiert. Die Förderart wird gemäss der Auswahl des Förderguts festgelegt. Anschliessend kann das sich im Vorratsbehälter befindende Fördergut gemäss der gewählten Förderart gefördert und abgegeben werden.

Die Wahl der Förderart besteht darin, bei der Wahl von Trockeneis-Pellets als Fördergut ein Aufmischelement einzusetzen oder bei der Wahl von Trockeneisschnee eine wie oben beschriebene Platte mit Durchlassöffnungen einzusetzen.

Die Förderart ist entsprechend das Rütteln eines Aufmischelements oder das Rütteln einer Einsetzplatte mit Durchlassöffnungen mit einem Rüttelmittel wie beispielsweise oben beschrieben. Für die Abgabe wird bevorzugt eine Druckluftanordnung verwendet, wobei dazu insbesondere ein Unterdruck im Vorratsbehälter erzeugt wird.

Erfindungsgemäss wird eine Einsatzplatte mit Durchlassöffnungen, insbesondere wie oben beschrieben, zum Fördern von Trockeneisschnee in einer Vorrichtung zur Reinigung mit Trockeneis verwendet. Mit der Verwendung einer solchen Platte in einem an sich bekannten Gerät kann dieses Gerät auf einfache Weise für eine alternativen Anwendung, nämlich das Reinigen empfindlicher Oberflächen, umgerüstet werden oder eine Reinigungsvorrichtung mit Trockeneis-Pellets wird zu einer Reinigungsvorrichtung mit sowohl Trockeneis-Pellets als auch Trockeneisschnee aufgewertet.

Das Verfahren eignet sich besonders zur Reinigung von begrenzten Innenräumen, wie beispielsweise dem Motorraum eines Fahr- oder Flugzeuges oder dem Innenraum oder der Kabine eines Fahr- oder Flugzeuges.

Dem Trockeneis kann zu diesem Zweck ein Duft- und/oder Pflegemittel hinzugefügt werden.

Die Erfindung wird im Folgenden in Ausführungsbeispielen und anhand der Zeichnungen näher erläutert. Es zeigen:
- Figur 1: eine schematische Darstellung einer Vorrichtung zum Reinigen mit Trockeneis-Pellets aus dem Stand der Technik;
- Figur 2: eine schematische Darstellung des Vorratsbehälters einer erfindungsgemässen Vorrichtung zum Reinigen mit Trockeneis-Pellets;
- Figur 3a: eine schematische Darstellung eines Vorratsbehälters einer erfindungsgemässen Vorrichtung mit einer Einsetzplatte mit Durchlassöffnungen;
- Figur 3b: eine schematische Darstellung eines Vorratsbehälters einer erfindungsgemässen Vorrichtung mit einer zweiten Variante für eine Einsetzplatte;
- Figur 3c: eine schematische Darstellung eines Vorratsbehälters einer erfindungsgemässen Vorrichtung mit einer dritten Variante für eine Einsetzplatte;
- Figur 4: eine schematische Darstellung des Vorratsbehälters einer erfindungsgemässen Vorrichtung zum Reinigen mit Trockeneis-Pellets mit einem Innenbehälter;
- Figur 5: eine schematische Darstellung eines Vorratsbehälters einer erfindungsgemässen Vorrichtung mit einer Einsetzplatte mit Durchlassöffnungen in einem Innenbehälter;
- Figur 6: eine schematische Darstellung eines Vorratsbehälters einer erfindungsgemässen Vorrichtung mit einer Einsetzplatte mit Durchlassöffnungen versehen mit einem Auflagering;
- Figur 7: eine schematische Darstellung eines Vorratsbehälters einer erfindungsgemässen Vorrichtung mit einer Einsetzplatte mit Durchlassöffnungen und einem von oben wirkenden Rüttelmittel;
- Figur 8: eine schematische Darstellung eines Vorratsbehälters einer erfindungsgemässen Vorrichtung mit einer Einsetzplatte mit Durchlassöffnungen und einem von oben wirkenden Rüttelmittel;
- Figur 9: eine schematische Darstellung eines Vorratsbehälters einer erfindungsgemässen Vorrichtung zum Reinigen mit Trockeneis mit einem rüttelbaren Innenbehälters, wobei das Rüttelmittel von oben wirkt;
- Figur 10: eine schematische Darstellung eines Vorratsbehälters der erfindungsgemässen Vorrichtung mit einem Streichmittel;
- Figur 11: eine schematische Darstellung verschiedener Varianten von Durchlassöffnungen;
- Figur 12: eine schematische Darstellung einer erfindungsgemässen Vorrichtung zur Reinigung mit Trockeneisschnee mit einer Absaugvorrichtung mit zwei Anordnungsvarianten a) und b);
- Figur 13a: eine schematische Darstellung eines Vorratsbehälters einer weiteren erfindungsgemässen Vorrichtung zum Reinigen mit Trockeneis-Pellets und Trockeneis-Schnee;
- Figur 13b: eine schematische Darstellung eines Vorratsbehälters einer weiteren erfindungsgemässen Vorrichtung zum Reinigen mit Trockeneis-Schnee;
- Figur 14a: eine schematische Darstellung eines Vorratsbehälters einer weiteren erfindungsgemässen Vorrichtung zum Reinigen mit Trockeneis-Pellets und Strahlmittel;
- Figur 14b: eine schematische Darstellung eines Vorratsbehälters einer weiteren erfindungsgemässen Vorrichtung zum Reinigen mit Trockeneis-Schnee und Strahlmittel.

In Figur 1 ist schematisch der Aufbau einer erfindungsgemässen Vorrichtung 1 zum Reinigen mit Trockeneis dargestellt, die auch aus dem Stand der Technik, zum Beispiel aus EP 1 769 88 bekannt ist. Die Vorrichtung 1 umfasst eine Druckluftvorrichtung 101, einen Vorratsbehälter 10 zur Aufnahme von Trockeneis T und einen über die Druckluftvorrichtung 101 angetriebenen Pneumatikzylinder 14. Das Trockeneis T befindet sich im Vorratsbehälter 10 und wird mittels der Druckluftvorrichtung 101 in eine Druckluftpistole 31 geleitet, die an einem Ansaugstutzen 11 einen Unterdruck erzeugt. So gelangt das Trockeneis T mit hoher Geschwindigkeit auf eine zu reinigende Fläche ("Strahlen").

Die Figuren 2 bis 10 zeigen je einen Ausschnitt aus einer wie in Figur 1 gezeigten, jedoch erfindungsgemäss modifizierten Vorrichtung, die jeweils einen Vorratsbehälter 10 versehen mit einem Rüttelmittel 102, Streichmitteln 103 oder einem Auswahlelement in jeweils einer Variante zur Förderung von Trockeneis zeigt.

Figur 2 zeigt den Vorratsbehälter 10 und als Auswahlelement 104 zur Förderung von Pellets ein Aufmischelement 15 mit einem Luftzufuhrrohr 16, durch welches Luft angesaugt wird und in welchem Luftfeuchtigkeit kondensieren kann. Es schlägt sich somit weniger Luftfeuchtigkeit am Inneren des Behälters 10 und am Trockeneis nieder. Das Rüttelmittel 102 umfasst in diesem Fall den Pneumatikzylinder 14 verbunden mit einem sich entlang der Längsrichtung L auf- und abbewegenden Ansaugstutzen 11. Am Ende der Aufwärtsbewegung trifft der Ansaugstutzen 11 auf eine Anschlagfläche 13. Trockeneispellets, welche sich zwischen dem Ansaugstutzen 11 und der Anschlagfläche 13 befinden, werden aufgrund der Hin- und Herbewegung des Ansaugstutzens 11 zerkleinert und durch den Ansaugstutzen 11 abgesaugt. Ein Dorn 118 sorgt dafür, dass sich keine Pellets im Ansaustutzen 11 verkeilen und die Auslassöffnung frei bleibt.

Bei der in Figur 3a dargestellten Variante befindet sich im Vorratsbehälter 10 als Auswahlelement 124 eine Einsetzplatte 105a mit Durchlassöffnungen 106. Die Einsetzplatte 105a ist mit einem Aufschlagkörper 107 versehen. Das Rüttelmittel 102 umfasst in diesem Fall den Pneumatikzylinder 14 verbunden mit dem sich entlang der Längsrichtung L auf- und abbewegenden Ansaugstutzen 11. Durch das Auftreffen des Ansaugstutzens 11 auf den Aufschlagkörper 107 wird die Einsetzplatte 105a gerüttelt. Sich auf der Platte 105a befindender Trockeneisschnee wird dadurch durch die in der Figur nicht explizit gezeigten Durchlassöffnungen 106 gesiebt und durch den Ansaugstutzen 11 abgesaugt. Der Aufschlagkörper 107 kann einen zuästzlichen, nicht in der Figur dargestellten Dorn augfweisen.

Bei der in Figur 3b dargestellten Variante befindet sich im Vorratsbehälter 10 als Auswahlelement 124b eine Einsetzplatte 105b mit Aufschlagkörper 107b, der zusätzlich einen in den Ansaugstutzen 11 reichenden Dorn 118 aufweist. Der Dorn 118 dient dazu, die Hin- und Her- Bewegung zu führen, da die Einsetzplatte 105b einen geringeren Durchmesser als die Innenöffnung des Vorratsbehälters 10 im zylindrischen Bereich besitzt. Die Einsetzplatte 105b sitzt in der Ruheposition im konischen Bereich des Vorratsbehälters 10 auf und unterteilt den Behälter so in zwei Bereiche.

Bei der in Figur 3c dargestellten Variante befindet sich im Vorratsbehälter 10 als Auswahlelement 124c eine Einsetzplatte 105c, die eine grössere Dicke aufweist und demnach massiv und stossfest aufgebaut ist. Ein Aufschlagkörper ist nicht notwendig. Der in den Ansaugstutzen 11 reichende Dorn 118 ist direkt an der Einsetzplatte 105c befestigt. Die Einsetzplatte 105c kann Durchlassöffnungen aufweisen. Im vorliegenden Beispiel ist der Durchmesser der Einsetzplatte 105c kleiner als der Innendurchmesser des Vorratsbehälters 10 im zylindrischen Bereich. Die Einsetzplatte 105c hat keine Druchlassöffnungen, da der Trockeneisschnee an der Einsetzplatte 105c vorbei in den Ansaugstutzen 11 rutschen kann.

Figur 4 zeigt einen Vorratsbehälter einer erfindungsgemässen Vorrichtung, wobei als Auswahlelement 134 ein mit einem Innenbehälter 109 verbundenes Aufmischelement 15 zum Fördern von Trockeneis-Pellets vorgesehen ist. Bei einem Austausch des Auswahlelements 134 werden gleichzeitig die restlichen im Innenbehälter 109 verbliebenen Pellets aus der Vorrichtung entfernt.

Figur 5 zeigt einen Vorratsbehälter einer erfindungsgemässen Vorrichtung, wobei als Auswahlelement 144 eine mit einem Innenbehälter 109 verbundene Einsetzplatte 105 zum Fördern von Trockeneis-Schnee vorgesehen ist. Bei einem Austausch des Auswahlelements 144 wird gleichzeitig der restliche im Innenbehälter 109 verbliebene Schnee aus der Vorrichtung entfernt.

Der Innenbehälter 109 ist gegenüber dem Behälter 10 beweglich. Er ist insbesondere so angebracht, dass er gegenüber dem Vorratsbehälter 10 Spiel hat, so dass der gesamte Innenbehälter 109 rüttelbar ist.

Das Rüttelmittel 102 umfasst in diesem Fall den Pneumatikzylinder 14 verbunden mit dem sich entlang der Längsrichtung L auf- und abbewegenden Ansaugstutzen 11. Durch das Auftreffen des Ansaugstutzens 11 auf dem Aufschlagkörper 107 wird die Einsetzplatte 105 zusammen mit dem Innenbehälter 109 gerüttelt. Sich auf der Platte 105 befindender Trockeneisschnee wird dadurch durch die in der Figur nicht explizit gezeigten Durchlassöffnungen 106 gesiebt und durch den Ansaugstutzen 11 abgesaugt.

In einer Ausführung der Erfindung kann der Vorratsbehälter 10 21 Trockeneis, entsprechend 1 kg Trockeneeisschnee oder 1.5 kg Trockeneispellets aufnehmen. Der Vorratsbehälter weist dazu in etwa einen Innendurchmesser von 150 mm und eine Höhe von 160 mm auf.

Zur Förderung von Trockeneisschnee wird in den Vorratsbehälter 10 bevorzugt ein Innenbehälter 109 mit einer Einsetzplatte 105 gesetzt. Der Innenbehälter 109 umfasst einen zylindrischen 117 und einem konischen Teil 110, die aus Polyelthylen gefertigt sind. Die Wandstärke des Innenbehälters 109 beträgt etwa 10 mm und die Höhe des konischen Teils 110 etwa 40 mm. Die Einsetzplatte 105 ist zwischen dem zylindrischen 117 und dem konischen 110 Teil eingefasst. Die Einsetzplatte 105 ist bevorzugt ein Quadratmaschengewebe aus rostfreiem Stahl mit einer Maschenweite von 3 mm.

Wird der Pneumatikzylinder 14 bei einer Frequenz von 1-20 Hz betrieben und sorgt er für einen axiale Bewegungsamplitude des Innenbehälter 109 von etwa 1-20 mm, so ergibt sich für den Trockeneisschnee eine Förderrate von etwa 5-10 kg/h.

Anstelle des Innenbehälters mit Einsetzplatte kann als alternatives Auswahlelement 104 ein wie in Figur 2 gezeigtes Aufmischelement 15 in dem Vorratsbehälter 10 oder ein, wie in Figur 4 gezeigtes, in einem Innenbehälter 109 angebrachtes Aufmischelement 15 angeordnet werden. Die Vorrichtung 1 kann dann zur Förderung von Pellets benutzt werden.

Durch das Einsetzten eines geeigneten Auswahlelements kann die Vorrichtung also sowohl zum Reinigen empfindlicher Flächen (Auswahlelement Innenbehälter mit Einsetzplatte zur Förderung von Trockeneisschnee) als auch zum Reinigen stark verschmutzter oder wenige empfindlicher Flächen (Auswahlelement Aufmischelement zur Förderung von Trockeneispellets) benutzt werden.

Figur 6 zeigt ebenfalls einen Vorratsbehälter 10 mit einer Einsetzplatte 105, die hier von Federn gestützt wird, als Auswahlelement 154. Die Einsatzplatte 105 ist zusätzlich mit einem Auflageelement, hier einem Auflagering, 108 versehen. Der Auflagering ist insbesondere nicht mit der Einsetzplatte 105 verbunden und drückt die nach oben bewegte Platte 105 durch seine Gravitationswirkung wieder nach unten. Da der Ring nicht oder zumindest nicht starr mit der Platte verbunden ist, wird er bei der Aufwärtsbewegung der Platte 105 vertikal nach oben katapultiert. Das Zurückfallen des Rings 108 auf die Platte 105 sorgt dafür, dass diese sich wieder nach unten bewegt. Der Ring 108 schlägt beim Zurückfallen auf die Einsetzplatte 105 und der dadurch entstehende Ruck lässt auf der Platte 105 liegendes Trockeneis durch die Durchlassöffnungen 106 fallen. Gleichzeitig wird zwischen Ring 108 und Platte 105 befindlicher Trockeneisschnee durch die Durchlassöffnungen gedrückt.

Bei dem Auflageelement 108 handelt es ich bevorzugt um einen Ring aus Metall oder Kunststoff, mit einer Wandstärke zwischen 5 und 20mm, bevorzugt etwa 10 mm, und einer Höhe zwischen 40 und 60 mm, bevorzugt etwa 50 mm.

Das so geförderte Trockeneis wird durch den Ansaugstutzen 11 abgesaugt.

Bei der in Figur 7 dargestellten Variante umfasst das Rüttelmittel 102 einen Pneumatikzylinder 14. Dieser ist mit einer von oben wirkenden Stossvorrichtung verbunden, im vorligenden Beispiel ein Hammer 114, der entlang der Längsrichtung L auf und ab bewegbar ist. Das Auswahlelement 164 ist im vorliegenden Fall eine Einsetzplatte 105 mit Durchlassöffnungen 106. Durch das Auftreffen des Hammers 114 auf die Platte 105 wird die Einsetzplatte 105 gerüttelt. Sich auf der Platte befindendes Trockeneis wird dadurch durch die Platte 105 gesiebt und durch einen Ansaugstutzen 11 abgesaugt. Je nach Art und Grösse der Druchlassöffnungen und je nach Rüttelfrequnez können auf diese Weise wahlweise Trockeneisschnee oder Trockeneispellets gefördert werden.

Bei der in Figur 8 dargestellten Variante umfasst das Rüttelmittel 102 eine Ultraschallvorrichtung 17. Diese ist mit einer von oben wirkenden Stossvorrichtung verbunden, die eine Verbindungsstange entlang der Längsrichtung L auf und ab bewegt. Das Auswahlelement 174 ist eine Einsetzplatte 105 mit Durchlassöffnungen 106. Die Verbindungsstange ist direkt an die Einsetzplatte 105 gekoppelt, so dass die Einsetzplatte 105 bei einer Bewegung der Stange gerüttelt wird. Sich auf der Platte befindender Trockeneisschnee wird dadurch durch die Platte 105 gesiebt und durch einen Ansaugstutzen 11 abgesaugt.

Bei der in Figur 9 dargestellten Variante befindet sich im Inneren des Vorratsbehälters 10 als Auswahlelement 184 ein gegenüber dem Behälter 10 beweglicher Innenbehälter 109. Der Innenbehälter 109 ist insbesondere so angebracht, dass er Spiel gegenüber dem Vorratsbehälter 10 hat, so dass der gesamte Innenbehälter rüttelbar ist. Der Innenbehälter 109 umfasst einen zylindrisch geformten oberer Teil 117 und einen konisch geformten unterer Teil 110, der mindestens eine Auslassöffnung 116 aufweist. Das Rüttelmittel 102 umfasst einen Pneumatikzylinder 14 und ist mit einer von oben auf den Innenbehälter 109, insbesondere auf den konischen Teil 110, wirkenden Stossvorrichtung, im vorliegenden Beispiel mit einem Hammer 114, verbunden. Der Hammer 114 wird durch den Pneumatikzylinder 14 entlang der Längsachse L auf und ab bewegt. Durch das Auftreffen des Hammers 114 auf den Innenbehälter 109 wird dieser gerüttelt und im Innenbehälter 109 befindliches Trockeneis wird durch einen Auslass 116 im konischen Teil 110 gefördert. Das so geförderte Trockeneis wird durch einen Ansaugstutzen 11 abgesaugt.

Bei der in Figur 10 dargestellten Variante befindet sich im Vorratsbehälter als Auswahlelement 194 eine, bevorzugt gefedert befestigte, Einsetzplatte 105 mit Durchlassöffnungen 106. Die Vorrichtung umfasst ausserdem ein Streichmittel 103, das in diesem Fall über eine Antriebsstange 112 mit einen Antrieb 111 verbunden ist. Der Antrieb 111 treibt also mit der Antriebsstange 112 ein Schabwerkzeug 113, z.B. in der Art eines Passevites, an. Das Schabwerkzeug 113 steht in Kontakt mit einer Einsetzplatte 105 mit Durchlassöffnungen 106 und streift diese Einsetzplatte 105 ab. Im Vorratsbehälter 10 befindliches Trockeneis wird mittels des Schabwerkzeugs 113 durch die Einsatzplatte 105 gefördert und durch einen Ansaugstutzen 11 abgesaugt.

In Figur 11 sind verschiedene Varianten von Durchlassöffnungen gezeigt. Abbildung a) zeigt ein Quadratmaschengewebe, bei dem die Zwischenräume zwischen einer gitterartig angeordneten Struktur Netz-Durchlassöffnungen 106a bilden. Bevorzugt besitzt das Quadratmaschengewebe eine offene Siebfläche von 50-70%. Zum Beispiel kann ein Quadratmaschengewebe mit einer Maschenweite von 3mm, einem Drahtdurchmesser von 1mm, einer Meshzahl von 6.4 und einer offenen Siebfläche von 56% verwendet werden.

In Abbildung b) bilden quadratische, rechteckige, ovale oder wabenförmige Ausnehmungen in einer Platte Durchlassöffnungen 106b1, 106b2, 106b3, 106b4.

In Abbildung c) bilden kreisförmige Ausnehmungen in einer Platte Kreis-Durchlassöffnungen 106c. Durch die Ausnehmungen wird eine Lochplatte gebildet.

Die Ausnehmungen 106d können auch, wie in Abbildung d) gezeigt ist, ringsegmentförmig angeordent sein.

Die Ausnehmungen können ausgeschnitten, zum Beispiel mit einem Laser oder Wasserstrahl, oder ausgestanzt sein.

Figur 12 zeigt eine erfindungsgemässe Vorrichtung 1 zur Reinigung mit Trockeneisschnee mit einer Absaugvorrichtung 115. Dabei wird der Trockeneisschnee mittels der Vorrichtung 1 auf die Oberfläche, z.B. eines Fahrzeugs, gestrahlt. Gleichzeitig werden sublimiertes Gas und gelöste Schmutzpartikel mittels der Absaugvorrichtung 115 abgesaugt.

In Anordnungsvariante a) sind Vorrichtung 1 und Absaugvorrichtung 115 so angeordnet, dass der Innenraum des Fahrzeugs gereinigt wird. Die Vorrichtung 1 und Absaugvorrichtung 115 sind an gegenüberliegenden Fenstern angebracht, was einen Luft- Trockeneis-, Partikel- und Gas-Strom durch das Fahrzeuginnere erlaubt.

In Anordnungsvariante b) sind Vorrichtung 1 und Absaugvorrichtung 115 so angeordnet, dass der Motorraum des Fahrzeugs gereinigt wird. Das Trockeneis wird dabei bei geöffneter Motorhaube in den Motorraum gestrahlt. Luft, Trockeneis, Partikel und Gas werden von unterhalb des Motorraums mittels der Absaugvorrichtung 115 abgesaugt.

Die Figur 13a zeigt einen Ausschnitt aus einer wie in Figur 1 gezeigten, jedoch modifizierten Vorrichtung, die einen Vorratsbehälter 10 versehen mit einem Rüttelmittel 102 und einem Auswahlelement 224 in einer Variante zur Förderung von Trockeneisschnee und Trockeneispellets zeigt.

Im gezeigten Beispiel ist das Auswahlelement 224 eine frei im Vorratsbehälter 110 bewegliche Kugel 205. Die Kugel wird von dem hin- und her-beweglichen Ansaugstutzen 11 in Bewegung versetzt und rollt durch die konische Form des Vorratsbehälters 10 wieder in Richtung des Ansaugstutzens 11.

Die Kugel 205 vermag einerseits Pellets aufzulockern und bietet eine Anschlagfläche für den Ansaugstutzen, der derart gegen die Kugel 205 bewegbar ist, dass Trockeneispellets zwischen der Anschlagfläche und dem Ansaugende des Ansaugstutzens 11 zerkleinert werden.

Andererseits kann die sich bewegende Kugel 205 dem Verklumpen von Trockeneisschnee entgegenwirken und dient bis zu einem gewissen Grad auch der Portionierung von Trockeneisschnee, der an der Kugel 205 vorbei in den Anugstutzen gelangen kann.

Beispielsweise für frisch hergestellten Trockeneisschnee und/oder frisch hergestellte Trockeneispellets kann die Verwendung der Kugel 205 als Auswahlelement 224 ausreichen, um sowohl Pelletes, als auch Schnee fördern zu können.

Trockeneisschnee lässt sich besonders gut fördern, wenn wie in Figur 13b gezeigt, der Vorratsbehälter 10 mit einer Kugel 205 und mit einer Einsetzplatte 105d mit Durchlassöffnungen ausgestattet ist.

Die Einsetzplatte 105d sorgt dafür, dass die Kugel 205 in der Nähe des Ansaugstutzens bleibt und den Trockeneisschnee lockert, der in als nächstes gefördert wird. Gleichzeitig wird das Nachrutschen von weiterem Trockeneisschnee erlaubt. Auf diese Weise wird zuverlässig gelockerter Trockeneischnee gefördert.

Die Einsetzplatte 105d kann fest mit dem Vorratsbehälter 10 verbunden sein, locker auf eine Vorsprung oder, wie in der Figur gezeigt, in dem konischen Bereich auf der Innenfläche des Vorratsbehälters 10 aufliegen.

Die Reinigungswirkung kann noch verbessert werden, wenn dem Trockeneis noch ein Strahlmittel, wie Glas, Sand, Kunststoff, Korund, Stahl, Siliciumcarbid oder Calciumkarbonat, zugesetzt wird, dies gilt sowohl für die Reinigung mit Trockeneispellets als auch für die Reinigung mit Trockeneisschnee. Dazu kann das Strahlmittel unter das Trockeneis gemischt und mit dieem zusammen gefördert werden. Das Strahlmittel tendiert allerdings dazu, durch das Trockeneis hindurch zu rieseln. Im Verlauf des Strahlprozesses wird daher anfangs ein höherer Anteil an Strahlmittel gefördert, der dann später abnimmt.

Es hat sich daher als vorteilhaft erwiesen, wenn das Strahlmittel erst im Verlauf des Strahlprozesses dem Trockeneis zudosiert wird.

Figur 14a zeigt eine schematische Darstellung eines Vorratsbehälters 10 einer weiteren erfindungsgemässen Vorrichtung zum Reinigen mit Trockeneis-Pellets und Strahlmittel in Analogie zur der Vorrichtung, wie sie in Figur 2 gezeigt ist.

Figur 14a zeigt den Vorratsbehälter 10 und als Auswahlelement 104 zur Förderung von Pellets ein Aufmischelement 15. Durch das Rohr 16 werden Luft und Strahlmittel 120 angesaugt. Das Strahlmittel 120 gelangt durch Öffnungen 119 im Rohr 26 in den Vorratsbehälter 10 und mischt sich oberhalb des Ansaugstutzens 11 mit den Pellets. Die Mischung wird dann zusammen durch den Ansaugstutzen 11 abgesaugt.

Figur 14b zeigt eine schematische Darstellung eines Vorratsbehälters 10 einer weiteren erfindungsgemässen Vorrichtung zum Reinigen mit Trockeneis-Schnee und Strahlmittel in Analogie zur der Vorrichtung, wie sie in Figur 3a gezeigt ist.

Bei der in Figur 14b dargestellten Variante befindet sich im Vorratsbehälter 10 als Auswahlelement 124 eine Einsetzplatte 105a mit Durchlassöffnungen 106. Die Einsetzplatte 105a ist mit einem Rohr 16 versehen. Durch das Rohr 16 werden Luft und Strahlmittel 120 angesaugt. Das Strahlmittel 120 gelangt durch Öffnungen 119 im Rohr 16 in den Vorratsbehälter 10 und mischt sich oberhalb des Ansaugstutzens 11 mit dem Trockeneisschnee, der durch die Öffnungen 106 der Einsetzplatte 105a rutscht, wenn der sich hin- und her- bewegende Ansaugstutzen 11 gegen das mit der Platte 105a verbundene Rohr 16 schlägt.

Die Mischung wird dann zusammen durch den Ansaugstutzen 11 abgesaugt.

## Patentansprüche

1. Vorrichtung (1) zur Abgabe von wahlweise Trockeneisschnee oder Trockeneispellets als Fördergut mit einem Vorratsbehälter (10) zur Aufnahme von Trockeneis **dadurch gekennzeichnet, dass**
- die Vorrichtung ein Rüttelmittel (102) und/oder Streichmittel (103) aufweist, wobei eine Einsetzplatte (105; 105a; 105b; 105c; 105d) mit Durchlassöffnungen (106; 106a; 106b1, 106b2, 106b3, 106b4; 106c; 106d), die dazu geeignet ist, dass Trockeneisschnee auf der Platte liegen und in Portionen durch die Durchlassöffnungen fallen kann, vorgesehen ist, welche sich im Innern des Vorratsbehälters (10) befindet, den Vorratsbehälter (10) in zwei Bereiche unterteilt und mittels des Rüttelmittels (102) rüttelbar ist und/oder mittels des Streichmittels (103) abstreifbar ist,
oder **dadurch gekennzeichnet, dass**
- die Vorrichtung ein Rüttelmittel (102) aufweist und sich eine Kugel im Innern des Vorratsbehälters befindet und mittels des Rüttelmittels rüttelbar ist.

2. Vorrichtung nach Anspruch 1,
**dadurch gekennzeichnet, dass**
dem Trockeneis ein Strahlmittel (120) zuführbar, insbesondere über ein Rohr (16) ansaugbar, ist.

3. Vorrichtung nach einem der Ansprüche 1 bis 2, **dadurch gekennzeichnet, dass** das Rüttelmittel (102) eine, insbesondere auf die Platte (105; 105a; 105b; 105c; 105d) wirkende, Stossvorrichtung (114) ist.

4. Vorrichtung nach einem der Ansprüche 1 bis 3, **dadurch gekennzeichnet, dass** der Vorratsbehälter (10) mittels des Rüttelmittels (102) rüttelbar ist, das bevorzugt eine von ausserhalb des Vorratsbehälters (10) auf den Vorratsbehälter (10) wirkende Stossvorrichtung (114) ist.

5. Vorrichtung nach einem der Ansprüche 1 bis 4, **dadurch gekennzeichnet, dass** Rüttelmittel (102) eine Rüttelfrequenz von 1-10 Hz und./oder eine Rüttelamplitude von 1-20 mm bewirkt.

6. Vorrichtung nach einem der Ansprüche 1 bis 5, **dadurch gekennzeichnet, dass** der Vorratsbehälter (10) mit einer Druckluftvorrichtung (101) verbindbar ist, mittels welcher das Fördergut abgebbar ist.

7. Vorrichtung nach einem der Ansprüche 1 bis 6, **gekennzeichnet durch** eine Absaugvorrichtung (115), mittels welcher sublimiertes CO2-Gas und Partikel absaugbar sind.

8. Vorrichtung nach einem der Ansprüche 1 bis 7, **dadurch gekennzeichnet, dass**
die Einsetzplatte (105; 105a; 105b; 105c; 105d) mit einem, bevorzugt nicht mit der Einsetzplatte (105; 105a; 105b; 105c; 105d) verbundenen, Auflageelement (108) versehen ist.

9. Vorrichtung nach einem der Ansprüche 1 bis 7, **dadurch gekennzeichnet, dass**
die Einsetzplatte (105; 105a; 105b; 105c; 105d) mit einem Innenbehälter (109) verbunden ist, der gegenüber dem Vorratsbehälter (10) beweglich ist, sodass der gesamte Innenbehälter (109) rüttelbar ist, wobei der Innenbehälter insbesondere einen zylindrischen Teil (117) umfasst.

10. Vorrichtung nach einem der Ansprüche 1 bis 9, **dadurch gekennzeichnet, dass**
die Einsetzplatte (105; 105a; 105b; 105c; 105d) ein Sieb oder Gitter aufweist.

11. Verfahren zur Abgabe von wahlweise entweder Trockeneisschnee oder Trockeneis-Pellets enthaltend die Schritte
- Auswahl von entweder Trockeneisschnee oder Trockeneis-Pellets als Fördergut,
- Festlegen einer Förderart gemäss der Auswahl des Förderguts
**dadurch gekennzeichnet, dass** es sich beim Festlegen der Förderart bei der Wahl von Trockeneisschnee um das Einsetzen einer Einsetzplatte (105) mit Durchlassöffnungen (106; 106a; 106b1, 106b2, 106b3, 106b4; 106c; 106d) und bei der Wahl von Trockeneis-Pellets um das Einsetzen eines Aufmischelementes (15) in einen Vorratsbehälter (10) einer Vorrichtung zur Abgabe von Trockeneis handelt.

12. Verfahren nach Anspruch 11, **dadurch gekennzeichnet, dass** es sich bei der Förderart entweder um das Rütteln eines Aufmischelements (15) oder um das Rütteln einer Einsetzplatte (105) mit Durchlassöffnungen (106; 106a; 106b1, 106b2, 106b3, 106b4; 106c; 106d) mittels eines Rüttelmittels (102) und/oder das Abstreifen einer Einsetzplatte (105; 105a; 105b; 105c; 105d) mittels eines Streichmittels (103) handelt.

13. Verfahren nach Anspruch 11 oder 12, **dadurch gekennzeichnet, dass** die pro Zeit geförderte Menge mittels Einstellen der Rüttel- und /oder Abstreiffrequenz, der Rüttelamplitude und der Wahl der Grösse der Durchlassöffnungen (106; 106a; 106b1, 106b2, 106b3, 106b4; 106c; 106d) festgelegt wird.

14. Verfahren nach einem der Ansprüche 11 bis 13, dass der Trockeneisschnee mittels einer Druckluftluftanordnung (101) abgegeben wird, insbesondere mittels der Erzeugung eines Unterdrucks geschieht:

15. Verfahren nach einem der Ansprüche 11 bis 14, enthaltend die weiteren Schritte:
- Bestrahlen einer Oberfläche mit Trockeneisschnee, insbesondere mittels einer Vorrichtung nach mindestens einem der Ansprüche 1 bis 9;
- Absaugen von Partikeln und Gas mittels einer Absaugvorrichtung (115).

## Claims

1. Device (1) for selectively dispensing dry ice snow or dry ice pellets as material to be conveyed, comprising
- a storage container (10) for receiving dry ice **characterized in that**
- the device has a vibrating means (102) and/or scraping means (103), wherein an insert plate (105; 105a; 105b; 105c; 105d) with through-openings (106; 106a; 106b1, 106b2, 106b3, 106b4; 106c; 106d), which is suitable **in that** the dry ice snow lies on the plate and can fall in portions through the through-openings, which is located inside the storage container (10), divides the storage container (10) into two regions and can be vibrated by means of the vibrating means (102) and/or can be stripped by means of the scraping means (103), is provided, or **characterized in that**
- the device has a vibrating means (102) and a ball is located inside the storage container and can be vibrated by means of the vibrating means.

2. Device according to Claim 1, **characterized in that** a blasting agent (120) can be supplied, in particular can be sucked up through a pipe (16), to the dry ice.

3. Device according to one of Claims 1 to 2, **characterized in that** the vibrating means (102) is an impact device (114), in particular acting on the plate (105; 105a; 105b; 105c; 105d).

4. Device according to one of Claims 1 to 3, **characterized in that** the storage container (10) can be vibrated by means of the vibrating means (102), which is preferably an impact device (114) acting on the storage container (10) from outside the storage container (10).

5. Device according to one of Claims 1 to 4, **characterized in that** the vibrating means (102) causes a vibration frequency of 1-10 Hz and/or a vibration amplitude of 1-20 mm.

6. Device according to one of Claims 1 to 5, **characterized in that** the storage container (10) is connectable to a compressed air device (101), by means of which the material to be conveyed can be dispensed.

7. Device according to one of Claims 1 to 6, **characterized by** an extraction device (115), by means of which sublimated CO2 gas and particles can be extracted.

8. Device according to one of Claims 1 to 7, **characterized in that** the insert plate (105; 105a; 105b; 105c; 105d) is provided with a bearing element (108) preferably not connected to the insert plate (105; 105a; 105b; 105c; 105d).

9. Device according to one of Claims 1 to 7, **characterized in that** the insert plate (105; 105a; 105b; 105c; 105d) is connected to an inner container (109) which is movable relative to the storage container (10) so that the entire inner container (109) can be vibrated, wherein the inner container comprises in particular a cylindrical part (117).

10. Device according to one of Claims 1 to 9, **characterized in that** the insert plate (105; 105a; 105b; 105c; 105d) has a sieve or grate.

11. Method for selectively dispensing either dry ice snow or dry ice pellets, containing the following steps
- selecting either dry ice snow or dry ice pellets as material to be conveyed,
- determining a type of conveyance according to the selection of the material to be conveyed, **characterized in that** the type of conveyance is determined, when dry ice snow is selected, by inserting an insert plate (105) with through-openings (106; 106a; 106b1, 106b2, 106b3, 106b4; 106c; 106d), and, when dry ice pellets are selected, by inserting a mixing element (15) into a storage container (10) of a device for dispensing dry ice.

12. Method according to Claim 11, **characterized in that** the type of conveyance is either the vibration of a mixing element (15) or the vibration of an insert plate (105) with through-openings (106; 106a; 106b1, 106b2 106b3, 106b4; 106c; 106d) by means of a vibrating means (102) and/or is the, stripping of an insert plate (105; 105a; 105b; 105c; 105d) by means of a scraping means (103).

13. Method according to Claim 11 or 12, **characterized in that** the quantity conveyed per unit of time is determined by adjusting the vibration and/or stripping frequency, the vibration amplitude and the selection of the size of the through-openings (106; 106a; 106b1, 106b2 106b3, 106b4; 106c; 106d).

14. Method according to one of Claims 11 to 13, **characterized in that** the dry ice snow is dispensed by means of a compressed air arrangement (101), in particular by means of the generation of a negative pressure.

15. Method according to one of Claims 11 to 14, containing the further steps:
- blasting a surface with dry ice snow, in particular by means of a device according to at least one of Claims 1 to 9;
- extracting particles and gas by means of an extraction device (115).

## Revendications

1. Dispositif (1) de distribution de neige carbonique ou de pellets de glace carbonique, au choix, en tant que matière transportée d'un réservoir (10) pour la réception de glace carbonique, **caractérisé en ce que**
- le dispositif comporte un dispositif de vibration (102) et/ou un dispositif d'enduction (103), une plaque d'insertion (105; 105a; 105b; 105c; 105d), munie d'ouvertures de passage (106; 106a; 106b1, 106b2, 106b3, 106b4; 106c; 106d) qui sont conçues pour que la neige carbonique repose sur la plaque et puisse tomber en portions à travers les ouvertures de passage étant prévue à l'intérieur du réservoir (10), plaque qui subdivise le réservoir (10) en deux zones et qui peut être secouée par le dispositif de vibration (102) et/ou raclée par le dispositif d'enduction (103),
ou **caractérisé en ce que**
- le dispositif comporte un dispositif de vibration (102) et une sphère est placée à l'intérieur du réservoir, et le dispositif peut être secoué par le dispositif de vibration.

2. Dispositif selon la revendication 1, **caractérisé en ce qu'**on peut ajouter à la glace carbonique un produit de grenaillage (120), qui peut être aspiré en particulier par une conduite (16).

3. Dispositif selon l'une des revendications 1 à 2, **caractérisé en ce que** le dispositif de vibration (102) est un dispositif de poussée (114) qui agit en particulier sur la plaque (105; 105a; 105b; 105c; 105d).

4. Dispositif selon l'une des revendications 1 à 3, **caractérisé en ce que** le réservoir (10) peut être secoué par le dispositif de vibration (102), qui est de préférence un dispositif de poussée (114) qui agit de l'extérieur du réservoir (10) sur le réservoir (10).

5. Dispositif selon l'une des revendications 1 à 4, **caractérisé en ce que** le dispositif de vibration (102) a une fréquence de vibration de 1 à 10 Hz et/ou a une amplitude de vibration de 1 à 20 mm.

6. Dispositif selon l'une des revendications 1 à 5, **caractérisé en ce que** le réservoir (10) peut être relié à un dispositif à air comprimé (101) par le biais duquel le produit à acheminer peut être fourni.

7. Dispositif selon l'une des revendications 1 à 6, **caractérisé par** un dispositif d'aspiration (115) par lequel un CO₂ gazeux sublimé peut aspirer du gaz et des particules.

8. Dispositif selon l'une des revendications 1 à 7, **caractérisé en ce que**
la plaque d'insertion (105; 105a; 105b; 105c; 105d) est munie d'un élément d'appui (108) qui n'est de préférence pas relié à la plaque d'insertion (105; 105a; 105b; 105c; 105d).

9. Dispositif selon l'une des revendications 1 à 7, **caractérisé en ce que**
la plaque d'insertion (105; 105a; 105b; 105c; 105d) est reliée à un récipient intérieur (109) qui est mobile par rapport au réservoir (10), si bien que l'ensemble du récipient intérieur (109) peut être secoué, le récipient intérieur comprenant en particulier une partie cylindrique (117).

10. Dispositif selon l'une des revendications 1 à 9, **caractérisé en ce que**
la plaque d'insertion (105; 105a; 105b; 105c; 105d) comporte un tamis ou une grille.

11. Procédé de distribution soit de neige carbonique, soit de pellets de glace carbonique, au choix, qui comprend les étapes
- de sélection soit de neige carbonique, soit de pellets de glace carbonique en tant que matière transportée,
- de définition d'un mode de transport en fonction du choix de la matière transportée, **caractérisé en ce qu'**il s'agit, pour la détermination du mode de transport lorsqu'on choisit de la neige carbonique, de l'insertion d'une plaque d'insertion (105) munie d'ouvertures de passage (106; 106a; 106b1, 106b2, 106b3, 106b4; 106c; 106d), et lorsqu'on choisit des pellets de glace carbonique, de l'insertion d'un élément mélangeur (15) dans un récipient de stockage (10) d'un dispositif conçu pour la fourniture de glace carbonique.

12. Procédé selon la revendication 11, **caractérisé en ce que** le mode de transport est soit la vibration d'un élément mélangeur (15), soit la vibration d'une plaque d'insertion (105) munie d'ouvertures de passage (106; 106a; 106b1, 106b2, 106b3, 106b4; 106c; 106d) par le biais d'un dispositif de vibration (102) et/ou le raclage d'une plaque d'insertion (105; 105a; 105b; 105c; 105d) grâce à un dispositif d'enduction (103).

13. Procédé selon la revendication 11 ou 12, **caractérisé en ce que** la quantité acheminée par unité de temps est déterminée par le réglage de la fréquence de vibration et/ou de raclage et par le choix de la taille des ouvertures de passage (106; 106a; 106b1, 106b2, 106b3, 106b4; 106c; 106d).

14. Procédé selon l'une des revendications 11 à 13, par lequel la neige carbonique est projetée par un dispositif à air comprimé (101), en particulier par la production d'une dépression.

15. Procédé selon l'une des revendications 11 à 14, comprenant les étapes supplémentaires suivantes :
- projection de neige carbonique sur une surface, en particulier par un dispositif selon au moins l'une des revendications 1 à 9;
- aspiration de particules et de gaz par un dispositif d'aspiration (115).
